# FASCICULE DE BREVET EUROPEEN

(11) **EP 2 635 842 B1**
(45) Date de publication et mention de la délivrance du brevet: **19.08.2020**
(21) Numéro de dépôt: 11799315.4
(22) Date de dépôt: 28.10.2011
(51) Int. Cl.: F21S 41/24, F21S 41/29, F21S 43/14

(54) **DISPOSITIF D'ECLAIRAGE OU DE SIGNALISATION, POUR VEHICULE AUTOMOBILE, COMPORTANT UNE NAPPE DE GUIDAGE DE LUMIERE**
BELEUCHTUNGS- ODER SIGNALISIERUNGSVORRICHTUNG FÜR EIN KRAFTFAHRZEUG MIT EINER LICHTLEITERSCHICHT
LIGHTING OR SIGNALLING DEVICE FOR A MOTOR VEHICLE, COMPRISING A LIGHT GUIDE LAYER

(30) Priorité: 05.11.2010 FR 1059126
(43) Date de publication de la demande: 11.09.2013
(73) Titulaire: Valeo Vision, 93012 Bobigny (FR); PSA Automobiles SA, 78300 Poissy (FR)
(72) Inventeur: HERMITTE, Michel, F-49100 Angers (FR); COME, Nicolas, F-72200 La Fleche (FR); CHIRON, Jérôme, F-49125 Tierce (FR); SAGORIN, Fabrice, F-91170 Viry Chatillon (FR)
(74) Mandataire: Ménès, Catherine
(86) Numéro de dépôt international: PCT/IB2011/054801
(87) Numéro de publication internationale: WO 2012/059852

(56) Documents cités:
- EP-A1- 2 169 296
- EP-A2- 1 022 187
- EP-A2- 2 194 311
- DE-A1-102005 048 497
- DE-A1-102006 002 322

## Description

L'invention est relative à un dispositif d'éclairage ou de signalisation pour véhicule automobile du genre de ceux qui comportent :
- une nappe de guidage de lumière présentant une face supérieure et une face inférieure, généralement parallèles, une tranche arrière avec au moins un lobe, et une tranche de sortie,
- au moins une source lumineuse, du type diode électroluminescente, montée sur une carte de circuit imprimé, propre à injecter un faisceau lumineux par une face de la nappe de guidage, laquelle, par réfraction et/ou réflexion sur les faces et sur la tranche arrière, donne un faisceau essentiellement parallèle, émergeant par la tranche de sortie,
- des moyens de fixation de la nappe de guidage dans un support.

Des dispositifs de ce genre sont connus, notamment par le document EP 2 169 296 A1. Bien qu'un tel dispositif donne satisfaction, il est souhaitable d'améliorer les moyens de fixation de la nappe de guidage pour conserver l'homogénéité de lumière en sortie de la nappe, et sa prestation optique, notamment en évitant de créer un trou débouchant à l'intérieur de la nappe, ou en évitant de créer un appendice de fixation sur cette nappe. Il convient en effet de respecter les surfaces optiques, généralement surfaces planes, dessus et dessous de la nappe, et paraboles à l'arrière de la nappe, pour ne pas générer de perturbations photométriques et surtout pour ne pas créer de perturbations au niveau de l'homogénéité en sortie de la pièce optique que constitue la nappe.

Selon l'invention, un dispositif d'éclairage de signalisation pour véhicule automobile du genre défini précédemment est caractérisé en ce que :
- les moyens de fixation de la nappe comprennent des moyens de serrage des faces de la nappe entre un élément supérieur contre lequel vient en appui la face supérieure de la nappe, et une pièce inférieure formant le support contre laquelle vient en appui la face inférieure,
- et des moyens de positionnement sont prévus entre la pièce inférieure et la nappe.

Le dispositif d'éclairage de signalisation selon l'invention peut également comprendre des moyens de positionnement entre plusieurs de ses différents composants, pour assurer les positions relatives appropriées entre ces composants.

L'élément supérieur contre lequel vient en appui la nappe peut être constitué par la carte de circuit imprimé disposée au-dessus de la nappe.

Les moyens de serrage peuvent comprendre une pièce supérieure comportant un bec avant qui masque la carte de circuit imprimé et se termine à proximité de la nappe, et des moyens de serrage de la pièce supérieure et de la pièce inférieure.

Avantageusement, la pièce supérieure est indépendante de la pièce inférieure, et les moyens de serrage comprennent au moins un organe de serrage, prévu à l'arrière de la tranche arrière, pour prendre la nappe en tenaille entre les deux pièces. L'organe de serrage peut comprendre au moins une vis.

Selon une variante, les pièces supérieure et inférieure forment un ensemble d'un seul tenant, et déterminent une fente dans laquelle la nappe de guidage est montée en tiroir.

Le bord inférieur de la fente peut comporter au moins une lame élastique, notamment horizontale, en saillie vers l'arrière, formant organe de serrage. La lame élastique peut préférentiellement comporter un logement ou pion, propre à coopérer avec un pion, ou logement, prévu sous la nappe.

La source lumineuse est montée en saillie sur la carte du circuit imprimé pour être placée au droit d'une zone de réception de lumière, la nappe comportant au voisinage de cette zone de réception des pions en saillie pour s'appliquer contre la carte de circuit imprimé, lors du serrage. Des ergots peuvent également être prévus sur la nappe pour le positionnement selon deux directions orthogonales, correspondant à la direction transversale et à la direction longitudinale d'un véhicule équipé du dispositif.

La zone de réception de lumière peut être formée par un dôme tronconique dont la petite base est éloignée de la carte.

Les moyens de positionnement, au niveau de la nappe et de la pièce inférieure, peuvent comprendre au moins un ergot ou un logement prévu sous la face inférieure de la nappe, et au moins un logement ou ergot prévu sur la pièce inférieure.

Les moyens de positionnement peuvent également comprendre des organes de butée, en saillie sur la pièce inférieure, propres à venir en appui contre la tranche arrière de la nappe. Préférentiellement, ces organes de butée sont en appui contre la tranche arrière de la nappe, dans un creux entre deux lobes paraboliques. Les organes de butée peuvent être formés par des plots cylindriques.

Une plaque radiateur peut être disposée entre la carte de circuit imprimé, et la plaque supérieure.

Un autre objet de l'invention est un véhicule comprenant un dispositif d'éclairage et/ou de signalisation selon la présente invention.

L'invention peut comprendre, mises à part les dispositions exposées ci-dessus, en un certain nombre d'autres dispositions dont il sera plus explicitement question ci-après à propos d'exemples de réalisation décrits avec référence aux dessins annexés, mais qui ne sont nullement limitatifs. Sur ces dessins :
Fig. 1 est une vue en perspective éclatée d'un dispositif d'éclairage ou de signalisation selon un premier mode de réalisation de l'invention.
Fig. 2 montre en perspective le dispositif assemblé de Fig. 1.
Fig. 3 est une coupe verticale, à plus grande échelle, suivant la ligne III-III de Fig. 2.
Fig. 4 est une coupe verticale, semblable à celle de Fig. 3, illustrant une variante de réalisation.
Fig. 5 est une vue partielle de dessus de la nappe de guidage de Fig. 1 disposée sur la pièce inférieure.
Fig. 6 est une vue en perspective éclatée, semblable à Fig. 1, d'une variante de réalisation.
Fig. 7 est une coupe, à plus grande échelle, suivant la ligne VII-VII de Fig. 6 du dispositif assemblé, et
Fig. 8 est une vue de face en perspective du dispositif de Fig. 6 assemblé.

Toutes les expressions du type "avant", "arrière", etc., utilisées dans la description et les revendications sont à comprendre pour un dispositif d'éclairage ou de signalisation fixé sur un véhicule.

En se reportant aux dessins, notamment à Fig. 1, on peut voir un dispositif d'éclairage ou de signalisation A pour véhicule automobile qui comporte une nappe de guidage 1 pour la lumière, en une matière transparente, présentant une face supérieure 1a et une face inférieure 1b généralement parallèles. Ces faces 1a, 1b dans l'exemple illustré sont planes mais pourraient avoir une forme incurvée comme exposé dans EP 1 881 263. La nappe 1 comporte une tranche arrière 1c et une tranche de sortie 1d à l'avant.

Le dispositif A peut se trouver à l'avant d'un véhicule, auquel cas la tranche de sortie 1d est située en avant de la tranche arrière 1c suivant le sens de déplacement du véhicule vers l'avant. Lorsque le dispositif A est disposé à l'arrière d'un véhicule, la tranche de sortie 1d se trouve en arrière de la tranche 1c selon le sens de déplacement normal du véhicule.

La tranche arrière 1c comporte au moins un lobe 2 et, dans le cas présent, plusieurs lobes 2, 2.1, 2.2, 2.3, 2.4 convexes vers l'arrière à contour parabolique. Comme visible sur Fig. 3, la section verticale de la tranche 1c peut avoir la forme d'un dièdre dont la pointe est tournée vers l'arrière.

Le dispositif d'éclairage A comprend au moins une source lumineuse 3, schématiquement représentée sur Fig. 3, du type diode électroluminescente, montée sur une carte B de circuit imprimé disposée, dans les exemples représentés, au-dessus de la nappe 1. La diode électroluminescente 3 fait saillie sous la face inférieure de la carte B et est propre à injecter un faisceau lumineux par la face supérieure de la nappe 1, laquelle, par réfraction et/ou réflexion sur ses faces et sur la tranche arrière, donne un faisceau essentiellement parallèle émergeant par la tranche de sortie 1d.

Selon l'exemple de Fig. 1, la carte B supporte quatre diodes électroluminescentes disposées au-dessous de cette carte et destinées à venir, lorsque le dispositif A est assemblé (voir Fig.3), à l'aplomb de protubérances 4 en forme de dômes tronconiques, dont la petite base est tournée vers le haut. Les dômes 4 sont situés sur la face supérieure de la nappe 1 pour l'injection de lumière dans cette nappe. Les dômes 4 (Fig.5) sont prévus vers la tranche arrière des lobes 2,2.1, 2.2, 2.3. Des pions 5a sont prévus au voisinage des dômes 4, à la surface supérieure de la nappe 1 pour servir d'appui à la carte B de circuit imprimé comme illustré sur Fig. 3, en maintenant une distance déterminée entre chaque diode électroluminescente 3 et la surface supérieure du dôme 4. Des ergots 5x, 5y (Fig.5) sont également prévus sur la nappe 1 pour le positionnement selon deux directions horizontales orthogonales x, y.

Des moyens de fixation F de la nappe de guidage dans un support D et des moyens P d'indexation et de positionnement des différents composants du dispositif A sont prévus :
- pour respecter les surfaces optiques de la nappe de guidage 1, en particulier paraboles arrière et surfaces planes dessus, dessous,
- pour ne pas générer de pertubations photométriques,
- et surtout pour ne pas créer de perturbations au niveau de l'homogénéité en sortie de la nappe de guidage.

Pour cela, selon l'invention, on prévoit :
- de ne pas faire de trous traversant l'épaisseur matière de la nappe de guidage 1 ;
- de ne pas créer d'appendices, par rajout de matière, à l'arrière de la nappe de guidage 1, en particulier au niveau de la tranche arrière 1c et des lobes ;
- de ne pas ajouter d'appendices de matière sur les côtés de la nappe de guidage 1 en raison d'un manque de volume dans le projecteur optique associé et d'un surcoût de matière au niveau de la nappe de guidage.

Les moyens de fixation F de la nappe 1 comprennent des moyens de serrage S des faces 1a, 1b de la nappe entre un élément supérieur 6 contre lequel vient en appui la face supérieure 1a de la nappe et une pièce inférieure 7 contre laquelle vient en appui la face inférieure 1b de la nappe. Dans l'exemple représenté, l'élément supérieur 6 est formé par la carte B de circuit imprimé.

Des moyens de positionnement P sont prévus entre la pièce inférieure 7 et la nappe 1, ainsi qu'entre les différents composants du dispositif pour assurer des positions relatives appropriées entre les composants dans le dispositif assemblé.

Les moyens de positionnement P, selon le mode de réalisation des Figs. 1-3, comprennent, entre la pièce inférieure 7 et la nappe 1, au moins un ergot 8 prévu sous la face inférieure de la nappe 1 et au moins un logement correspondant 9 sur la pièce inférieure 7 formant support D ; la coopération de l'ergot 8 et du logement 9 assure au moins la retenue de la nappe 1 vers l'avant comme illustré sur Fig. 3.

Des nervures 10 espacées, orientées en oblique selon l'exemple de Fig. 1, sont prévues en saillie sur la surface supérieure de la pièce inférieure 7 pour servir d'appui à la face inférieure de la nappe 1, comme illustré sur Fig. 3. L'inclinaison des nervures 10 par rapport à la direction orthogonale à la grande dimension de la pièce 7 est favorable au démoulage de cette pièce réalisée avantageusement en matière plastique.

Chaque zone en saillie, formée par une nervure 10, est plus éloignée de la tranche arrière 1c de la nappe que les pions d'appui 5a de la face supérieure de la nappe.

Les moyens de positionnement P comprennent en outre, dans l'exemple considéré (voir Fig. 5), deux plots 11 en saillie sur la face supérieure de la pièce inférieure 7, à l'arrière de cette dernière, propres à venir en appui contre la tranche arrière 1c de la nappe 1 dans un creux entre deux lobes paraboliques 2, 2.1, 2.3, 2.4. Les plots 11 exercent la retenue vers l'arrière de la nappe 1 en portant sur les faces des paraboles.

Le dispositif d'éclairage peut comporter, comme illustré sur Figs. 1-3, un radiateur 12 sous forme de plaque métallique, épousant le contour de la carte B de circuit imprimé. De manière non limitative, le dispositif peut comprendre des vis thermiques 6a, 6b se vissant dans le radiateur, pour maintenir par serrage le radiateur sur la carte B. Ces vis peuvent aussi servir de masse pour la partie électronique.

Les moyens de positionnement P , pour l'empilage de la carte B et du radiateur 12 sur la nappe 1, comprennent deux pions 13 obliques faisant saillie sur la face supérieure de la nappe 1, propres à s'engager dans des ouvertures oblongues 14, 15 également obliques, prévues respectivement dans la carte B et dans le radiateur 12.

A la fin de la mise en place de la carte B sur la nappe 1, la face inférieure de la carte appuie sur les pions 5a qui déterminent la position en hauteur de la nappe 1, suivant la direction verticale z.

L'ergot 5x, qui peut avoir la forme d'une croix, en saillie sur la surface supérieure de la nappe 1, est prévu pour assurer la position suivant la direction x (direction orthogonale au plan longitudinal du véhicule équipé du dispositif d'éclairage) de la carte B qui comporte un pion conjugué 6x faisant saillie sous la face inférieure de la carte pour coopérer avec l'ergot 5x. Un pion 6y prévu sur la carte B et faisant saillie au-dessous de cette carte peut coopérer avec l'ergot 5y, également en forme de croix, pour assurer l'arrêt suivant la direction y (direction longitudinale du véhicule sur lequel est installé le dispositif d'éclairage).

L'élément supérieur du dispositif A est constitué par une pièce supérieure 16 munie vers l'avant d'un bec 17 ou rebord dirigé vers le bas. La nappe 1 fait saillie vers l'avant au-delà de la pièce supérieure 6 et du bec 17.

Selon la réalisation des Figs. 1-4, la pièce supérieure 16 est indépendante de la pièce inférieure 7 et les moyens de serrage S entre les deux pièces comprennent deux vis de serrage 18 propres à traverser des trous 19 prévus dans la pièce 16 et propres à prendre appui contre le bord d'une cavité 20 de la face supérieure de la pièce 16.

Comme visible sur Fig. 3, les vis 18 traversent des trous 21, 22 prévus respectivement dans le radiateur et dans la carte B pour se visser, de préférence par autotaraudage, dans des trous prévus dans les plots 11. Les vis 18 se trouvent à l'arrière de la tranche arrière 1c de la nappe et le serrage de ces vis permet de prendre la nappe en tenaille entre la pièce inférieure 7 et la pièce supérieure 16 qui exerce sa pression par l'intermédiaire du radiateur 12 et de la carte B. Le cas échéant, selon la spécificité thermique de la carte B de circuit imprimé, le radiateur 12 pourrait être omis.

La pièce supérieure 16 peut comporter dans sa partie centrale avant une fenêtre 23 permettant notamment une circulation d'air pour évacuation de la chaleur.

Le bec 17 vient, par sa partie inférieure, au voisinage de la face supérieure de la nappe 1, sans toutefois exercer un serrage sur cette nappe. Le jeu entre la partie inférieure du bec 17 et la nappe 1 est suffisamment réduit, notamment de l'ordre de 0.2 mm, pour masquer l'intérieur de l'espace comportant la plaque B et les diodes 3 à la vue depuis l'avant de la nappe 1.

Les moyens de serrage constitués par les vis 18 pourraient être remplacés par des moyens équivalents, notamment des clips.

Le cas échéant, la pièce supérieure 16 pourrait être supprimée et les vis 18 appuieraient directement sur le radiateur 12 ou sur la carte B à circuit imprimé en cas d'absence de radiateur.

En fonction de l'angle de démoulage de la nappe de guidage 1, l'ergot 8 prévu sous cette nappe peut être suffisant pour coopérer avec un logement 9 tel que la retenue de la nappe 1 soit assurée vers l'avant et l'arrière, auquel cas il n'est pas nécessaire de prévoir une butée de la tranche arrière 1c contre des plots 11. Toutefois, dans le cas d'un démoulage où les surfaces de contact ne sont pas franches, le recours aux plots arrière 11 est avantageux.

L'assemblage des composants du dispositif A illustrés sur Fig. 1 résulte des explications qui précèdent.

La nappe 1 est mise en place sur la pièce inférieure 7, qui sert de support, en étant positionnée par coopération de l'ergot 8 et du logement 9, et par l'appui de la tranche arrière de la nappe contre les plots 11.

La carte B, avec le radiateur 12, est ensuite installée sur la nappe 1 en étant guidée par les pions obliques 13, engagés dans les ouvertures oblongues 14, 15 de la carte et du radiateur. La position de la carte B est assurée de manière précise par appui sur les pions 5a, et coopération des ergots de positionnement 5x, 5y, et des pions 6x, 6y.

Dans ces conditions, les diodes électroluminescentes 3 sont positionnées avec précision au-dessus des dômes 4 d'entrée de lumière dans la nappe.

La pièce supérieure 16 est ensuite mise en place et fixée à l'aide des vis 18 qui permettent d'exercer le serrage des faces de la nappe 1 sans créer de contraintes sur les surfaces optiques sensibles.

En se reportant à Fig. 4, on peut voir une variante de réalisation dont les éléments identiques ou similaires à des éléments déjà décrits à propos de Figs. 1 à 3 sont désignés par les mêmes références sans que leur description soit reprise.

Selon la variante de Fig. 4, la pièce inférieure 7' comporte un ergot 8' en saillie sur sa face supérieure, tandis que la nappe 1' comporte, sur sa face inférieure, un logement 9' formé par un trou non débouchant, propre à recevoir l'ergot 8' avec un jeu réduit de sorte que la coopération de cet ergot 8' avec le logement 9' assure une retenue vers l'avant et vers l'arrière de la nappe 1' par rapport à la pièce inférieure 7'.

Des plots de retenue 11 peuvent cependant être prévus à l'arrière de la nappe 1' comme illustré sur Fig.4, de manière semblable à l'exemple de réalisation des Figs. 1-3.

Le logement 9' coopère, selon Fig. 4, avec un pion 8' sortant de la pièce inférieure 7' de support. Toutefois, il est possible d'empiler plusieurs nappes de guidage telles que la nappe 1' et, dans ce cas, le logement correspondant au trou 9' de la nappe supérieure peut coopérer avec un pion prévu sur la face supérieure d'une nappe inférieure. On peut ainsi indexer plusieurs nappes de guidage empilées.

Comme dans l'exemple des Fig. 1-3, la nappe de guidage 1' de Fig. 4 est prise en tenaille entre la pièce inférieure 7' de support et la pièce supérieure 16 avec interposition de la carte B de circuit imprimé et, le cas échéant, du radiateur 12.

En se reportant aux Figs. 6 à 8, on peut voir une variante de réalisation du dispositif d'éclairage selon laquelle la pièce supérieure 16" et la pièce inférieure 7" sont d'un seul tenant et forment une pièce d'ensemble 24 en déterminant une fente 25 dans laquelle la nappe de guidage 1 peut être montée en tiroir en étant engagée depuis l'arrière vers l'avant.

Le bord inférieur de la fente 25 comporte, selon l'exemple de Fig. 6, deux lames élastiques horizontales 26, écartées transversalement, en saillie vers l'arrière. Chaque lame 26 comporte un organe d'accrochage constitué par un trou 27 dans l'exemple de Fig. 7 propre à coopérer avec un organe complémentaire, à savoir un pion 28 prévu sous la nappe 1. La disposition inverse est possible selon laquelle le pion serait prévu en saillie sur la lame 26 et le logement serait prévu dans la nappe 1 comme illustré sur Fig. 4.

Les lames élastiques 26 forment en outre un organe de serrage de la nappe 1 contre la partie supérieure 16" de la pièce 24, avec interposition de la carte B de circuit imprimé et éventuellement d'un radiateur 12.

Selon cette variante des Fig. 6 à 8, il n'est plus nécessaire de prévoir des vis de serrage telles que celles des figures précédentes, le serrage étant assuré par les lames élastiques 26. La construction est simplifiée puisque la pièce 24 regroupe les pièces inférieure et supérieure en un seul ensemble.

Quel que soit le mode de réalisation adopté, le dispositif d'éclairage selon l'invention permet d'indexer et de fixer la pièce optique constituée par la nappe de guidage 1, 1' en conservant l'homogénéité de lumière en sortie de pièces optiques et sa prestation optique, sans créer de trous débouchant dans des zones sensibles à l'intérieur de la pièce, et sans créer d'appendices de fixation sur la pièce optique.

Le dispositif proposé permet :
- de supprimer des "trous noirs" dans la tranche de sortie de lumière de la pièce optique (nappe de guidage) qui seraient dus à des passages de vis dans l'épaisseur de la matière de la pièce optique ;
- d'éviter des appendices pour fixation à l'arrière de la pièce optique, qui réduiraient sensiblement les performances optiques de la pièce s'ils étaient prévus à l'arrière des paraboles ;
- d'éviter des appendices pour fixation en bout de la pièce optique qui prendraient du volume dans le projecteur ;
- d'avoir des jeux périphériques très faibles autour de la pièce optique, notamment dans la solution des Fig. 1 à 4.

## Revendications

1. Dispositif d'éclairage ou de signalisation pour véhicule automobile comportant:
- une nappe de guidage de lumière (1,1') présentant une face supérieure (1a) et une face inférieure (1b), une tranche arrière (1c) avec au moins un lobe, et une tranche de sortie (1d),
- au moins une source lumineuse, du type diode électroluminescente (3), ropre à injecter un faisceau lumineux par une face de la nappe de guidage, laquelle, par réfraction et/ou réflexion sur les faces et sur la tranche arrière, donne un faisceau essentiellement parallèle, émergeant par la tranche de sortie (1d),
- des moyens de fixation (F) de la nappe de guidage (1,1') dans un support (D), **caractérisé en ce que** :
- les moyens de fixation (F) de la nappe comprennent des moyens de serrage (S) des faces (1a, 1b) de la nappe entre un élément supérieur (6,B) contre lequel vient en appui la face supérieure (1a) de la nappe, et une pièce inférieure (7) formant le support (D) contre laquelle vient en appui la face inférieure (1b),
- et des moyens de positionnement (P) sont prévus entre la pièce inférieure (7,7', 7") et la nappe (1,1'),
- et la source lumineuse (3) est montée en saillie sur une carte (B) de circuit imprimé pour être placée au droit d'une zone de réception de lumière (4), la nappe comportant au voisinage de cette zone de réception des pions (5a) en saillie pour s'appliquer contre la carte (B) de circuit imprimé, lors du serrage.

2. Dispositif selon la revendication 1, **caractérisé en ce que** l'élément supérieur (6) contre lequel vient en appui la nappe (1, 1') est constitué par la carte (B) de circuit imprimé disposée au-dessus de la nappe (1, 1').

3. Dispositif selon la revendication 1 ou 2, **caractérisé en ce que** les moyens de fixation (F) comprennent une pièce supérieure (16, 16") comportant un bec avant (17, 17") qui masque la carte (B) de circuit imprimé et se termine à proximité de la nappe (1), et des moyens de serrage (S) de la pièce supérieure (16, 16") et de la pièce inférieure (7,7',7").

4. Dispositif selon la revendication 3, **caractérisé en ce que** la pièce supérieure (16) est indépendante de la pièce inférieure (7, 7'), et les moyens de serrage (S) comprennent au moins un organe de serrage (18), prévu à l'arrière de la tranche arrière (1c), pour prendre la nappe (1) en tenaille entre les deux pièces (7, 7' ; 16).

5. Dispositif selon la revendication 4, **caractérisé en ce que** l'organe de serrage comprend au moins une vis (18).

6. Dispositif selon la revendication 3, **caractérisé en ce que** les pièces supérieure (16") et inférieure (7") forment un ensemble (24) d'un seul tenant, et déterminent une fente (25) dans laquelle la nappe de guidage (1) est montée en tiroir.

7. Dispositif selon la revendication 6, **caractérisé en ce que** le bord inférieur de la fente (25) comporte au moins une lame élastique (26), notamment horizontale, en saillie vers l'arrière, formant organe de serrage.

8. Dispositif selon la revendication 7, **caractérisé en ce que** la lame élastique (26) comporte un logement (27) ou pion, propre à coopérer avec un pion (28), ou logement, prévu sous la nappe.

9. Dispositif selon la revendication 1, **caractérisé en ce que** des ergots (5x, 5y) sont également prévus sur la nappe (1,1') pour le positionnement selon deux directions orthogonales (x, y) correspondant à la direction transversale et à la direction longitudinale d'un véhicule équipé du dispositif.

10. Dispositif selon l'une quelconque des revendications précédentes, **caractérisé en ce que** les moyens de positionnement (P), au niveau de la nappe (1,1') et de la pièce inférieure (7,7',7") comprennent au moins un ergot (8,28) ou un logement (9') prévu sous la face inférieure de la nappe, et au moins un logement (9, 27) ou ergot (8') prévu sur la pièce inférieure (7, 7').

11. Dispositif selon l'une quelconque des revendications précédentes, **caractérisé en ce que** les moyens de positionnement (P) comprennent des organes de butée (11), en saillie sur la pièce inférieure (7,7') propres à venir en appui contre la tranche arrière (1c) de la nappe.

12. Dispositif selon la revendication 11, **caractérisé en ce que** les organes de butée sont en appui contre la tranche arrière (1c) de la nappe, dans un creux entre deux lobes paraboliques.

13. Dispositif selon la revendication 3 **caractérisé en ce qu'**une plaque radiateur (12) est disposée entre la carte (B) de circuit imprimé, et la pièce supérieure (16).

14. Véhicule automobile comprenant un dispositif selon l'une quelconque des revendications précédentes.

## Patentansprüche

1. Beleuchtungs- oder Signaleinrichtung für ein Kraftfahrzeug, bestehend aus
- eine Lichtleitfolie (1, 1') mit einer oberen Fläche (1a) und einer unteren Fläche (1b), einer hinteren Kante (1c) mit mindestens einer Keule und einer Austrittskante (1d),
- mindestens eine Lichtquelle vom Typ Leuchtdiode (3), die in der Lage ist, einen Lichtstrahl durch eine Fläche des Leitblechs einzuspeisen, der durch Brechung und/oder Reflexion an den Flächen und an der Hinterkante einen im Wesentlichen parallelen Strahl ergibt, der durch die Austrittskante (1d) austritt,
- Mittel (F) zur Befestigung (F) des Führungssteges (1,1') in einem Träger (D),
darin:
- die Mittel (F) zur Befestigung des Bandes Mittel (S) zum Festklemmen (S) der Flächen (1a, 1b) des Bandes zwischen einem oberen Element (6, B), an dem die Oberseite (1a) des Bandes anliegt, und einem unteren Teil (7) umfassen, der die Stütze (D) bildet, an der die Unterseite (1b) anliegt,
- und Positionierungsmittel (P) sind zwischen dem unteren Teil (7,7', 7") und der Bahn (1,1') vorgesehen,
- und die Lichtquelle (3) so montiert ist, dass sie von einer Leiterplatte (B) vorsteht, um in der Verlängerung einer Lichtempfangszone (4) angeordnet zu werden, wobei die Platte in der Nähe dieser Empfangszone vorstehende Stifte (5a) aufweist, um beim Festziehen gegen die Leiterplatte (B) gedrückt zu werden.

2. Vorrichtung nach Anspruch 1, **dadurch gekennzeichnet, dass** das obere Element (6), an dem die Folie (1,1') anliegt, durch die über der Folie (1, 1') angeordnete Leiterplatte (B) gebildet wird.

3. Vorrichtung nach Anspruch 1 oder 2, **dadurch gekennzeichnet, dass** die Befestigungsmittel (F) einen oberen Teil (16, 16") mit einer vorderen Nase (17, 17"), die die Leiterplatte (B) abdeckt und in der Nähe der Platte (1) endet, und Mittel (S) zum Festklemmen des oberen Teils (16, 16") und des unteren Teils (7, 7', 7") umfassen.

4. Vorrichtung nach Anspruch 3, **dadurch gekennzeichnet, dass** der obere Teil (16) vom unteren Teil (7, 7') unabhängig ist und die Klemmmittel (S) mindestens ein an der Rückseite der Hinterkante (1c) vorgesehenes Klemmelement (18) zum zangenartigen Einklemmen der Bahn (1) zwischen den beiden Teilen (7, 7'; 16) umfassen.

5. Vorrichtung nach Anspruch 4, **dadurch gekennzeichnet, dass** das Klemmelement mindestens eine Schraube (18) umfasst.

6. Vorrichtung nach Anspruch 3, **dadurch gekennzeichnet, dass** das Oberteil (16") und das Unterteil (7") eine einteilige Baugruppe (24) bilden und einen Schlitz (25) definieren, in dem das Führungsblech (1) in einer Schublade montiert ist.

7. Vorrichtung nach Anspruch 6, **dadurch gekennzeichnet, dass** die Unterkante des Schlitzes (25) mindestens ein elastisches, insbesondere horizontales, nach hinten vorstehendes Blatt (26) aufweist, das ein Klemmelement bildet.

8. Vorrichtung nach Anspruch 7, **dadurch gekennzeichnet, dass** die elastische Klinge (26) ein Gehäuse (27) oder einen Zapfen umfasst, das bzw. der geeignet ist, mit einem unter der Folie vorgesehenen Zapfen (28) oder Gehäuse zusammenzuwirken.

9. Vorrichtung nach Anspruch 1, **dadurch gekennzeichnet, dass** auf der Folie (1, 1') außerdem Laschen (5x, 5y) zur Positionierung in zwei orthogonalen Richtungen (x, y) vorgesehen sind, die der Querrichtung und der Längsrichtung eines mit der Vorrichtung ausgerüsteten Fahrzeugs entsprechen.

10. Vorrichtung nach einem der vorhergehenden Ansprüche, **dadurch gekennzeichnet, dass** die Positionierungsmittel (P) auf der Höhe des Bandes (1, 1') und des unteren Teils (7, 7', 7") mindestens einen Vorsprung (8, 28) oder eine Aufnahme (9'), die unter der Unterseite des Bandes vorgesehen sind, und mindestens eine Aufnahme (9, 27) oder einen Vorsprung (8'), die bzw. der am unteren Teil (7, 7') vorgesehen ist, umfassen.

11. Vorrichtung nach einem der vorstehenden Ansprüche, **dadurch gekennzeichnet, dass** die Positionierungsmittel (P) aus Anschlagelementen (11) bestehen, die aus dem unteren Teil (7, 7') hervorstehen und geeignet sind, sich gegen den hinteren Rand (1c) der Bahn abzustützen.

12. Vorrichtung nach Anspruch 11, **dadurch gekennzeichnet, dass** die Anschlagelemente an der Hinterkante (1c) des Bandes in einer Vertiefung zwischen zwei parabolischen Lappen anliegen.

13. Vorrichtung nach einem der vorstehenden Ansprüche, **dadurch gekennzeichnet, daß** zwischen der gedruckten Schaltungsplatte (B) und der Deckplatte (16) eine Radiatorplatte (12) angeordnet ist.

14. Kraftfahrzeug mit einer Einrichtung nach einem der vorstehenden Ansprüche.

## Claims

1. Lighting or signaling device for a motor vehicle comprising:
- a light guide sheet (1,1') having an upper face (1a) and a lower face (1b), a rear edge (1c) with at least one lobe, and an exit edge (1d),
- at least one light source of the light-emitting diode type (3) capable of injecting a light beam through one face of the guide sheet, which, by refraction and/or reflection on the faces and on the rear edge, gives an essentially parallel beam emerging through the exit edge (1d),
- means (F) for fixing (F) the guide web (1,1') in a support (D),
wherein :
- the means (F) for fixing the web comprise means (S) for clamping (S) the faces (1a, 1b) of the web between an upper element (6, B) against which the upper face (1a) of the web bears, and a lower part (7) forming the support (D) against which the lower face (1b) bears,
- and positioning means (P) are provided between the lower part (7,7', 7") and the web (1,1'),
- and the light source (3) is mounted so as to project from a printed circuit board (B) in order to be placed in line with a light-receiving area (4), the web comprising, in the vicinity of this receiving area, pins (5a) projecting so as to be applied against the printed circuit board (B) when tightened.

2. Device according to claim 1, wherein the upper element (6) against which the sheet (1, 1') bears is constituted by the printed circuit board (B) arranged above the web (1, 1').

3. Device according to claim 1 or 2, wherein the fixing means (F) comprise an upper part (16, 16") comprising a front nose (17, 17") which masks the printed circuit board (B) and ends close to the sheet (1), and means (S) for clamping the upper part (16, 16") and the lower part (7, 7', 7").

4. Device according to claim 3, wherein the upper part (16) is independent of the lower part (7, 7'), and the clamping means (S) comprise at least one clamping member (18), provided at the rear of the rear edge (1c), for gripping the web (1) in a pincer-like manner between the two parts (7, 7'; 16).

5. Device according to claim 4, wherein the clamping member comprises at least one screw (18).

6. Device according to claim 3, wherein the upper (16") and lower (7") parts form a single-piece assembly (24) and define a slot (25) in which the guide web (1) is mounted in a drawer.

7. Device according to claim 6, wherein the lower edge of the slot (25) has at least one resilient, in particular horizontal, rearwardly projecting blade (26) forming a clamping member.

8. A device according to claim 7, wherein the resilient blade (26) comprises a housing (27) or peg, suitable for cooperating with a peg (28), or housing, provided under the sheet.

9. Device according to claim 1, wherein lugs (5x, 5y) are also provided on the web (1, 1') for positioning in two orthogonal directions (x, y) corresponding to the transverse direction and the longitudinal direction of a vehicle equipped with the device.

10. Device according to any one of the preceding claims, wherein the positioning means (P), at the level of the web (1, 1') and of the lower part (7, 7', 7") comprise at least one lug (8, 28) or a housing (9') provided under the lower face of the web, and at least one housing (9, 27) or lug (8') provided on the lower part (7, 7').

11. Device according to any one of the preceding claims, wherein the positioning means (P) comprise abutment members (11) projecting from the lower part (7, 7') and suitable for bearing against the rear edge (1c) of the web.

12. Device according to claim 11, wherein the stop members bear against the rear edge (1c) of the web, in a hollow between two parabolic lobes.

13. A device according to any one of the preceding claims, wherein a radiator plate (12) is disposed between the printed circuit board (B) and the top plate (16).

14. A motor vehicle comprising a device according to any one of the foregoing claims.
